# FASCICULE DE BREVET EUROPEEN

(11) **EP 1 472 957 B1**
(45) Date de publication et mention de la délivrance du brevet: **11.10.2006**
(21) Numéro de dépôt: 04291082.8
(22) Date de dépôt: 27.04.2004
(51) Int. Cl.: A47C 23/06

(54) **Dispositif de suspension pour ensemble bilattes**
Federvorrichtung für eine Doppel-latten-anordnung
Suspension device for a double-slatted assembly

(30) Priorité: 30.04.2003 FR 0305311
(43) Date de publication de la demande: 03.11.2004
(73) Titulaire: Tournadre SA Standard Gum, 18000 Bourges (FR)
(72) Inventeur: Lobry, Jacques, 18000 Bourges (FR)
(74) Mandataire: Intes, Didier Gérard André

(56) Documents cités:
- EP-A- 1 034 726
- DE-U- 29 611 876
- FR-A- 2 757 754
- FR-A- 2 819 162

## Description

L'invention concerne le domaine de la suspension élastique de lattes d'un sommier à lattes comme révélé dans EP 1034726 A.

Elle concerne plus précisément un dispositif de suspension de lattes de sommier constitué d'un embout monobloc présentant une section supérieure qui comporte deux logements pour accueillir les extrémités de deux lattes parallèles, une section inférieure munie de moyens d'ancrage dudit embout sur un cadre de sommier, et une section intermédiaire reliant la section supérieure à la section inférieure et constituant l'élément de suspension élastique, ladite section inférieure comportant une paroi inférieure verticale destinée à venir en appui contre une face intérieure dudit cadre et une paroi supérieure horizontale destinée à reposer sur la face supérieure dudit cadre et ledit embout présentant un plan de symétrie vertical perpendiculaire à ladite paroi supérieure et à ladite paroi inférieure.

Dans ce type d'embout bilattes, les éléments de suspension sont disposés au-dessus des longs-pans du cadre et sont donc visibles. En général, l'élément de suspension présente des parois élastiques qui s'étendent parallèlement aux lattes.

Les extrémités extérieures de ces parois, par rapport au cadre de sommier, sont donc visibles, et la personne chargée de la mise en place des draps ou couvertures du couchage peut introduire ses doigts dans les canaux délimités par les parois élastiques. En outre, cette disposition des parois de suspension pose problème pour empêcher les lattes de pivoter autour de leur axe.

Le but de l'invention est de pallier ces inconvénients.

L'invention atteint son but par le fait que la section intermédiaire est constituée par des portions de parois semi-cylindriques sensiblement de révolution autour d'axes perpendiculaires au plan de symétrie, lesdites portions de paroi raccordant la section supérieure à la section inférieure et lesdits axes de révolution étant disposés à l'intérieur du volume défini par ladite section supérieure, ladite section inférieure et lesdites portions de parois semi-circulaires.

Ainsi, les parois élastiques s'étendent parallèlement au long-pan équipé de ces embouts, ce qui augmente la raideur en torsion des logements, élimine en grande partie les orifices débouchant latéralement, et améliore l'aspect esthétique du sommier.

De préférence, vue dans une direction parallèle aux axes de révolution, la section intermédiaire forme un tube ovalisé.

Avantageusement, la section supérieure comporte deux goussets formant lesdits logements et une paroi de liaison horizontale reliant lesdits deux goussets.

Les portions de paroi semi-cylindriques comportent, par exemple, une portion de paroi médiane raccordée à la paroi de liaison des goussets et à la paroi supérieure horizontale de la section inférieure et deux portions de paroi latérales disposées de l'autre côté des axes de révolution par rapport à ladite portion de paroi médiane et raccordées auxdits goussets et à ladite paroi supérieure horizontale.

Ce sont ces portions de paroi latérales semi-circulaires qui rendent plus difficile le pivotement des lattes autour de leur axe longitudinal.

La portion de paroi médiane est disposée, de préférence, du côté de la paroi inférieure verticale de la section inférieure.

Très avantageusement, les portions de paroi semi-cylindriques présentent des bourrelets de renforcement sur leurs bords latéraux.

Les portions de paroi semi-cylindriques comportent en outre des zones de pliage préférentielles réalisées sous la forme d'amincissements de paroi parallèles aux axes de révolution.

Ces deux dernières dispositions assurent un débattement des goussets sans pivotement des lattes autour de leurs axes longitudinaux.

Pour assurer un meilleur maintien du couchage, les goussets sont en outre raccordés, du côté extérieur du cadre par une paroi inclinée.

D'autres avantages et caractéristiques de l'invention ressortiront à la lecture de la description suivante, faite à titre d'exemple et en référence aux dessins annexés dans lesquels :
- la figure 1 est une vue de la face de l'embout selon l'invention, située du côté de l'intérieur d'un cadre de sommier ;
- la figure 2 est une coupe selon la ligne II-II de la figure 1, cette ligne correspondant au plan de symétrie vertical ;
- la figure 3 est une coupe selon la ligne III-III de la figure 1 ;
- la figure 4 est une vue de dessus de l'embout de la figure 1 ;
- la figure 5 est une vue en perspective de l'embout selon l'invention.

Sur les figures 1 et 2, on a représenté par la référence 1 un long-pan d'un cadre de sommier à lattes sur lequel est monté l'embout 2 selon l'invention. Ce long-pan 1 n'est pas montré sur les autres figures par souci de clarté.

L'embout 2, réalisé en une seule pièce à partir d'un matériau élastomère présente une section supérieure 3 qui comporte deux logements 4 et 5 pour accueillir les extrémités de deux lattes parallèles, une section inférieure 6 en forme de L renversé qui est munie de moyens d'ancrage sur le long-pan 1, et une section intermédiaire 7 reliant la section supérieure 3 à la section inférieure 6.

La section inférieure 6 en forme de L renversé comporte une paroi inférieure verticale 27 qui est destinée à venir en appui contre la face intérieure 1a du long-pan 1, et une paroi supérieure horizontale 8 qui repose sur la face supérieure 1b du long-pan 1. Les moyens d'ancrage de la section inférieure 6 sur le long-pan 1 comportent notamment un tenon 9 destiné à loger dans un trou ménagé dans le long-pan 1.

La paroi inférieure 27 présente, outre le tenon 9, deux orifices 10a et 10b susceptibles de recevoir des vis de fixation. La fixation pourrait également être réalisée par agrafage.

Le tenon 9 est formé sur la face arrière de la paroi inférieure 27 et cette dernière présente sur sa face avant un réceptacle 11 venu du moulage de l'embout 2 et destiné à recevoir l'extrémité d'une latte inférieure.

La section supérieure 3 comporte deux goussets parallèles 13 et 14 qui délimitent les logements 4 et 5. Ces goussets 13 et 14 sont reliés au niveau de leurs parois inférieures par une paroi de liaison horizontale 15, et au niveau de leurs parois supérieures par une paroi inclinée 16 qui s'étend vers l'extérieur du cadre du sommier comportant le long-pan 1 et qui est destinée à retenir le bord d'un couchage.

Les parois supérieures des goussets 13 et 14 présentent des protubérances 17 anti-dérapantes qui servent également à retenir le couchage.

L'embout 2 présente un plan de symétrie vertical défini par la ligne II-II sur la figure 1, et perpendiculaire à la paroi inférieure 27 et à la paroi supérieure 8 de la section inférieure 6.

Selon l'invention, la section intermédiaire 7 présente plusieurs portions de paroi semi-cylindriques sensiblement de révolution autour d'axes perpendiculaires au plan de symétrie vertical, les axes de révolution étant disposés entre les portions de paroi situées du côté intérieur du cadre de sommier et les portions de paroi situées du côté extérieur de ce cadre de sommier, l'ensemble de ces portions de paroi formant avec la paroi supérieure 8 de la section inférieure 6 et la paroi de liaison 15, un tube ovalisé, vu dans une direction perpendiculaire au plafond de symétrie vertical.

Comme on le voit sur les dessins, la section intermédiaire 7 présente du côté intérieur du cadre de sommier, une portion de paroi médiane 20 semi-cylindrique qui se raccorde à son extrémité supérieure à la paroi de liaison 15 et latéralement aux parois inférieures des goussets 14 et 15 sous les orifices des logements 4 et 5 et à son extrémité inférieure à la paroi supérieure 8 de la section inférieure 6. Comme on le voit sur la figure 2, la paroi de liaison 15, la portion de paroi médiane 20 et la paroi inférieure ont sensiblement la même épaisseur et forment ensemble un arceau.

Du côté extérieur du cadre de sommier, il est prévu deux portions de paroi latérales semi-circulaires 22 et 23 qui relient les parois inférieures des goussets 13 et 14 à la paroi supérieure horizontale 8 de la section inférieure 6. Dans la direction perpendiculaire au plan de symétrie, les deux portions de paroi latérales 22 et 23 sont disposées de part et d'autre de la portion de paroi médiane 20. Mais ces portions de paroi latérales 22 et 23 pourraient chevaucher en partie, voire en totalité la portion de paroi médiane 20 sans sortir du cadre de l'invention. Notamment les deux portions de paroi latérales 22 et 23 pourraient ne former qu'une seule portion de paroi semi-cylindrique qui s'étend sur toute la largeur de l'embout 2, cette largueur étant mesurée dans la direction perpendiculaire au plan de symétrie défini par la ligne II-II sur la figure 1. L'épaisseur des portions de paroi latérales 22 et 23 est également sensiblement égale à l'épaisseur de la paroi supérieure 8 de la section inférieure 8.

Le voile formant les portions de paroi semi-cylindriques 20, 22 et 23 peut être plein. Mais il peut également comporter une pluralité de petits orifices traversants pour des questions d'esthétique ou selon la souplesse souhaitée.

Avantageusement, ainsi que cela est visible sur la figure 1, les bords latéraux des portions de paroi 20, 22 et 23 présentent des bourrelets de rigidification 30 destinés à augmenter leur raideur. Les portions de paroi 20, 22 et 23 présentant en outre dans leur zone médiane des amincissements de paroi 31 qui s'étendent perpendiculairement au plan de symétrie vertical et qui constituent les zones de pliage préférentielles desdites portions de paroi sous charge.

Dans le mode de réalisation préféré décrit ci-dessus, la portion de paroi médiane 20 est située du côté intérieur du cadre de sommier et les portions de paroi latérales 22 et 23 sont situées du côté extérieur de ce cadre. Il est évident pour l'homme du métier que la portion de paroi médiane peut être disposée du côté extérieur du cadre et les deux portions de paroi latérales disposées du côté intérieur sans sortir du cadre de l'invention.

## Revendications

1. Dispositif de suspension de lattes de sommier constitué d'un embout (2) monobloc présentant une section supérieure (3) qui comporte deux logements (4, 5) pour accueillir les extrémités de deux lattes parallèles, une section inférieure (6) munie de moyens d'ancrage dudit embout sur un cadre de sommier, et une section intermédiaire (7) reliant la section supérieure (3) à la section inférieure (6) et constituant l'élément de suspension élastique, ladite section inférieure (6) comportant une paroi inférieure (27) verticale destinée à venir en appui contre une face intérieure dudit cadre et une paroi supérieure (8) horizontale destinée à reposer sur la face supérieure dudit cadre et ledit embout présentant un plan de symétrie vertical perpendiculaire à ladite paroi supérieure et à ladite paroi inférieure,
**caractérisé par le fait que** la section intermédiaire est constituée par des portions de parois semi-cylindriques (20, 22, 23) sensiblement de révolution autour d'axes perpendiculaires au plan de symétrie, lesdites portions de paroi raccordant la section supérieure (3) à la section inférieure (6) et lesdits axes de révolution étant disposés à l'intérieur du volume défini par ladite section supérieure (3), ladite section inférieure (6) et lesdites portions de parois semi-cylindriques (20, 22, 23).

2. Dispositif selon la revendication 1, **caractérisé par le fait que**, vue dans une direction parallèle aux axes de révolution, la section intermédiaire forme un tube ovalisé.

3. Dispositif selon la revendication 2, **caractérisé par le fait que** la section supérieure (3) comporte deux goussets (13, 14) délimitant lesdits logements (4, 5) et une paroi de liaison (15) horizontale reliant lesdits deux goussets (13, 14).

4. Dispositif selon la revendication 3, **caractérisé par le fait que** lesdites portions de paroi semi-cylindriques comportent une portion de paroi médiane (20) raccordée à la paroi de liaison (15) des goussets (13, 14) et à la paroi supérieure horizontale (8) de la section inférieure (6) et deux portions de paroi latérales (22, 23) disposées de l'autre côté des axes de révolution par rapport à ladite portion de paroi médiane (20) et raccordées auxdits goussets (13, 14) et à ladite paroi supérieure horizontale (8).

5. Dispositif selon la revendication 4, **caractérisé par le fait que** la portion de paroi médiane (20) est disposée du côté de la paroi inférieure verticale (27) de la section inférieure (6).

6. Dispositif selon l'une quelconque des revendications 3 à 5, **caractérisé par le fait que** les portions de paroi semi-cylindriques (20, 22, 23) présentent des bourrelets (30) de renforcement sur leurs bords latéraux.

7. Dispositif selon l'une quelconque des revendications 3 à 6, **caractérisé par le fait que** les portions de paroi semi-cylindriques (20, 22, 23) comportent des zones de pliage préférentielles réalisées sous la forme d'amincissement de paroi (31) parallèles aux axes de révolution.

8. Dispositif selon l'une quelconque des revendications 3 à 7, **caractérisé par le fait que** les goussets (13, 14) sont raccordés en outre, du côté extérieur du cadre, par une paroi inclinée (16) destinée au maintien d'un couchage.

9. Dispositif selon l'une quelconque des revendications 1 à 8, **caractérisé par le fait que** la paroi inférieure verticale (27) de la section inférieure comporte en outre un troisième logement (11) pour recevoir l'extrémité d'une latte inférieure.

## Claims

1. A device for suspending slats of a bed base, the device being constituted by a one-piece unit (2) presenting a top section (3) having two housings (4, 5) for receiving the ends of two parallel slats, a bottom section (6) provided with anchor means to anchor said unit to a frame of said bed base, and an intermediate section (7) connecting the top section (3) to the bottom section (6) and constituting the resilient suspension element, said bottom section (6) having a vertical bottom wall (27) for bearing against an inside face of said frame and a horizontal top wall (8) for resting on the top face of said frame, and said unit presenting a vertical plane of symmetry perpendicular to said top wall and to said bottom wall,
the device being **characterised by** the fact that the intermediate section is constituted by semicylindrical wall portions (20, 22, 23) that are substantially bodies of revolution about axes perpendicular to the plane of symmetry, said wall portions connecting the top section (3) to the bottom section (6), and said axes of revolution being disposed inside the volume defined by said top section (3), said bottom section (6), and said semicylindrical wall portions (20, 22, 23).

2. A device according to claim 1, **characterised by** the fact that, seen in a direction parallel to the axis of revolution, the intermediate section forms an oval tube.

3. A device according to claim 2, **characterised by** the fact that the top section (3) comprises two gussets (13, 14) defining said housings (4, 5) and a horizontal link wall (15) interconnecting said two gussets (13, 14).

4. A device according to claim 3, **characterised by** the fact that said semicylindrical wall portions comprise a middle wall portion (20) connected to the link wall (15) of the gussets (13, 14), and to the horizontal top wall (8) of the bottom section (6), together with two side wall portions (22, 23) disposed on a side of the axis of revolution that is opposite the side on which said middle wall portion (20) is disposed, and connected to said gussets (13, 14) and to said horizontal top wall (8).

5. A device according to claim 4, **characterised by** the fact that the middle wall portion (20) is disposed beside the vertical bottom wall (27) of the bottom section (6).

6. A device according to any one of claims 3 to 5, **characterised by** the fact that the semicylindrical wall portions (20, 22, 23) present reinforcing beads (30) along their lateral edges.

7. A device according to any one of claims 3 to 6, **characterised by** the fact that the semicylindrical wall portions (20, 22, 23) include preferred bending zones implemented in the form of wall portions (31) of reduced thickness extending parallel to the axes of revolution.

8. A device according to any one of claims 3 to 7, **characterised by** the fact that the gussets (13, 14) are also interconnected on the outside of the frame by a sloping wall (16) for supporting bedding.

9. A device according to any one of claims 1 to 8, **characterised by** the fact that the vertical bottom wall (27) of the bottom section further includes a third housing (11) for receiving the end of a bottom slat.

## Patentansprüche

1. Vorrichtung zur Lagerung von Latten eines Lattenrostes, die aus einem einstückigen Endstück (2) gebildet ist, das einen oberen Abschnitt (3) mit zwei Aufnahmen (4, 5) aufweist, um die Enden von zwei parallelen Latten aufzunehmen, sowie einen unteren Abschnitt (6), der mit Mitteln zum Verankern des Endstücks an einem Lattenrostrahmen versehen ist, und einen mittleren Abschnitt (7), der den oberen Abschnitt (3) mit dem unteren Abschnitt (6) verbindet und das federnde Lagerungselement bildet, wobei der untere Abschnitt (6) eine vertikale untere Wand (27) aufweist, die dazu bestimmt ist, gegen eine Innenseite des Rahmens zur Anlage zu kommen, sowie eine horizontale obere Wand (8), die dazu bestimmt ist, auf der Oberseite des Rahmens aufzuliegen, und wobei das Endstück eine vertikale Symmetrieebene quer zur oberen und zur unteren Wand aufweist,
**dadurch gekennzeichnet, dass** der mittlere Abschnitt durch im Wesentlichen um zu der Symmetrieebene quer verlaufende Achsen herum angeordnete halbzylindrische Wandstücke (20, 22, 23) gebildet ist, wobei die Wandstücke den oberen Abschnitt (3) mit dem unteren Abschnitt (6) verbinden und die Drehachsen innerhalb des Raums angeordnet sind, der durch den oberen Abschnitt (3), den unteren Abschnitt (6) und die halbzylindrischen Wände (20, 22, 23) definiert ist.

2. Vorrichtung nach Anspruch 1,
**dadurch gekennzeichnet, dass** der mittlere Abschnitt, parallel zu den Drehachsen betrachtet, ein unrundes Rohr bildet.

3. Vorrichtung nach Anspruch 2,
**dadurch gekennzeichnet, dass** der obere Abschnitt (3) zwei die Aufnahmen (4, 5) begrenzende Taschen (13, 14) und eine die beiden Taschen (13, 14) miteinander verbindende waagerechte Verbindungswand (15) aufweist.

4. Vorrichtung nach Anspruch 3,
**dadurch gekennzeichnet, dass** die halbzylindrischen Wandstücke ein mit der Verbindungswand (15) der Taschen (13, 14) und der horizontalen oberen Wand (8) des unteren Abschnitts (6) verbundenes mittleres Wandstück (20) und zwei bezüglich des mittleren Wandstücks (20) auf der anderen Seite der Drehachsen angeordnete und mit den Taschen (13, 14) und der horizontalen oberen Wand (8) verbundene seitliche Wandstücke (22, 23) umfassen.

5. Vorrichtung nach Anspruch 4,
**dadurch gekennzeichnet, dass** das mittlere Wandstück (20) auf der Seite der vertikalen unteren Wand (27) des unteren Abschnitts (6) angeordnet ist.

6. Vorrichtung nach einem der Ansprüche 3 bis 5,
**dadurch gekennzeichnet, dass** die halbzylindrischen Wandstücke (20, 22, 23) auf ihren seitlichen Rändern Verstärkungswülste (30) aufweisen.

7. Vorrichtung nach einem der Ansprüche 3 bis 6,
**dadurch gekennzeichnet, dass** die halbzylindrischen Wandstücke (20, 22, 23) bevorzugte Biegebereiche haben, die in Form von Wandverdünnungen (31) parallel zu den Drehachsen ausgeführt sind.

8. Vorrichtung nach einem der Ansprüche 3 bis 7,
**dadurch gekennzeichnet, dass** die Taschen (13, 14) zudem an der Außenseite des Rahmens durch eine schräge Wand (16) miteinander verbunden sind, die zum Halten einer Liegefläche bestimmt ist.

9. Vorrichtung nach einem der Ansprüche 1 bis 8,
**dadurch gekennzeichnet, dass** die senkrechte untere Wand (27) des unteren Abschnitts zudem eine dritte Aufnahme (11) umfasst, um das Ende einer unteren Latte aufzunehmen.
